# EUROPÄISCHE PATENTSCHRIFT

(11) **EP 1 508 765 B1**
(45) Veröffentlichungstag und Bekanntmachung des Hinweises auf die Patenterteilung: **03.12.2008**
(21) Anmeldenummer: 04015661.4
(22) Anmeldetag: 02.07.2004
(51) Int. Cl.: F41A 27/08

(54) **Modulare Waffenstation, insbesondere zur Anordnung auf einem Kampffahrzeug**
Modular weapon station, in particular for fitting on a combat vehicle
Station d'armement modulaire, particulièrement pour équiper un véhicule de combat

(30) Priorität: 16.08.2003 DE 10337642
(43) Veröffentlichungstag der Anmeldung: 23.02.2005
(73) Patentinhaber: Krauss-Maffei Wegmann GmbH & Co. KG, 34127 Kassel (DE)
(72) Erfinder: Ewig, Andre, 37235 Hessisch-Lichtenau (DE)
(74) Vertreter: Feder, Wolf-Dietrich

(56) Entgegenhaltungen:
- EP-A- 1 061 323
- EP-A- 1 293 745
- DE-A- 2 066 169
- US-A- 3 318 190
- US-A- 4 019 422

## Beschreibung

Die Erfindung betrifft eine modulare Waffenstation, insbesondere zur Anordnung auf einem Kampffahrzeug, mit einer als Maschinenkanone ausgebildeten Primärwaffe und einer der Primärwaffe mechanisch nachgeführten Sekundärwaffe sowie einem mit der Primärwaffe gekoppelten Sichtgerät.

Der Erfindung liegt die Aufgabe zugrunde, eine modulare Waffenstation dieser Art so aufzubauen, dass sie äußerst vielseitig einsetzbar ist und insbesondere auf Kampffahrzeugen sehr unterschiedlicher Bauart und zwar sowohl auf Radfahrzeugen als auch auf Kettenfahrzeugen angeordnet werden kann. Die Waffenstation sollte ein möglichst geringes Eigengewicht aufweisen und vor allem im Hinblick auf ihre Bauhöhe so dimensioniert sein, dass die Gesamtkontur eines Kampffahrzeugs, auf dem die Waffenstation angeordnet ist, vor allem im Hinblick auf die Höhe innerhalb der vorgeschriebenen Abmessungen bleibt, mit denen ein Transport des gesamten Kampffahrzeugs in Starrflüglern und Drehflüglern möglich ist.

Die Möglichkeit der Anordnung der modularen Waffenstation auf verschiedenen Typen von Kampffahrzeugen hat u.a. den Zweck, den Selbstschutz der Kampffahrzeuge im Nahbereich zu verstärken. Dies ist von besonderer Bedeutung, wenn Kampffahrzeuge eingesetzt werden, auf denen Flugabwehrsystemmodule angeordnet sind und die im allgemeinen nur eingeschränkte Möglichkeiten für den Selbstschutz aufweisen. Mit der modularen Waffenstation soll es ermöglicht werden, jeweils auf einigen derartiger Kampffahrzeuge anstelle eines Flugabwehrsystemmoduls die modulare Waffenstation anzuordnen, so dass diese Kampffahrzeuge dann den Selbstschutz übernehmen können.

Weiterhin soll es prinzipiell möglich sein, die modulare Waffenstation auch auf anderen Fahrzeugen, Schiffen oder auch auf festen Strukturen, wie beispielsweise Gebäuden, anzuordnen.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, durch eine besondere Anordnung und Koppelung von Primärwaffe, Sekundärwaffe und Sichtgerät die modulare Waffenstation in einem sehr kompakt aufgebauten Gehäuse unterzubringen, das ein relativ geringes Gewicht und eine möglichst geringe Bauhöhe aufweist und bei dem die in der horizontalen Ebene herausragenden Bauteile, wie beispielsweise das Waffenrohr der Primärwaffe und der Lauf der Sekundärwaffe, so angeordnet sind, dass die modulare Waffenstation bei sehr unterschiedlichen Fahrzeugtypen auf der Dachplatte des Kampffahrzeugs angeordnet werden kann, ohne den Zugang zu anderen auf der Dachplatte angeordneten Einrichtungen, wie beispielsweise den Ein/Ausstiegs-Luken, zu beeinträchtigen.

Zu diesem Zweck ist die Elevationsachse der Sekundärwaffe von vorne gesehen hinter dem Schildzapfen der Primärwaffe angeordnet, und die Anlenkung zur Übertragung der Elevationsbewegung auf die Sekundärwaffe erfolgt über ein Parallelogrammgestänge, das mit dem Schildzapfen der Primärwaffe gekoppelt ist. Diese Verlagerung der Elevationsachse der Sekundärwaffe bringt den Vorteil einer geringen Eintauchtiefe der Sekundärwaffe und somit eine niedrigere Bauhöhe der modularen Waffenstation sowie eine verbesserte Anordnungsmöglichkeit auf der Dachplatte unterschiedlicher Kampffahrzeuge.

Dies wird weiter unten anhand von Ausführungsbeispielen näher erläutert.

Die erfindungsgemäße modulare Waffenstation ist u.a. für den Selbstschutz von Fahrzeugen und Kampfeinheiten im Nahbereich einsetzbar. Flugzeuge, Helikopter, Kampffahrzeuge und Objekte im Nahbereich können mit großer Treffwahrscheinlichkeit und hoher Munitionswirkung bekämpft werden.

Die erfindungsgemäße modulare Waffenstation kann fernbedient über ein im Trägerfahrzeug angeordnetes Bediengerät betrieben werden. Auch der abgesetzte Betrieb des Bediengerätes ist möglich. Das an der erfindungsgemäßen modularen Waffenstation angeordnete Sichtgerät erlaubt sowohl eine automatische Zielverfolgung als auch eine rein manuelle Ausrichtung der Waffe. Die modulare Waffenstation kann stabilisiert sein und aus der Bewegung heraus betrieben werden. Auch die Nutzung bereits vorhandener Sichtgeräte ist möglich.

Im folgenden werden anhand der beigefügten Zeichnungen ein Ausführungsbeispiel für die modulare Waffenstation nach der Erfindung sowie Beispiele für Anwendungsmöglichkeiten auf Kampffahrzeugen näher erläutert.

In den Zeichnungen zeigen:
- Fig. 1 u. 2: jeweils in perspektivischer Darstellung aus unterschiedlichen Richtungen eine modulare Waffenstation mit ihrem Gehäuse;
- Fig. 3: die Waffenstation nach Fig. 1 u. 2 in Seitenansicht auf die Seite, auf welcher das Sichtgerät angeordnet ist;
- Fig. 4: die Waffenstation nach Fig. 1 u. 2 in einer Aufsicht;
- Fig. 5: die Waffenstation nach Fig. 1 u. 2 in einer Ansicht von vorne;
- Fig. 6: die Waffenstation nach Fig. 1 u. 2 in einer Seitenansicht auf die Seite, an der die Sekundärwaffe angeordnet ist;
- Fig. 7 u. 8: die Waffenstation nach Fig. 1 u. 2 ohne das Gehäuse in perspektivischer Ansicht aus unterschiedlichen Richtungen;
- Fig. 9: die Waffenstation gemäß Fig. 7 u. 8 in einer Ansicht von oben;
- Fig. 10: ein erstes Ausführungsbeispiel für eine Anordnung der Waffenstation nach Fig. 1 bis 9 auf der Dachplatte eines Kampffahrzeugs;
- Fig. 11: ein zweites Ausführungsbeispiel für eine Anordnung der Waffenstation nach Fig. 1 bis 9 auf einem Kampffahrzeug anderen Typs.

Zur besseren Darstellung und Erläuterung ist die modulare Waffenstation in den Fig. 1 bis 6 mit dem sie umgebenden Gehäuse und in den Fig. 7 bis 9 ohne dieses Gehäuse dargestellt.

Wie die Zeichnungen zeigen, weist die Waffenstation ein geschlossenes Gehäuse 1 auf, mit einer Vorderwand 1.1, einer Rückwand 1.2, zwei Seitenwänden 1.3 und 1.4 sowie einer Dachplatte 1.5. Im Gehäuse 1 sind eine als Maschinenwaffe, beispielsweise Trommelkanone, ausgebildete Primärwaffe 2 und eine als Maschinengewehr ausgebildete Sekundärwaffe 4 sowie ein mit einer optoelektronischen Sensorik ausgerüstetes Sichtgerät 3 angeordnet. Sekundärwaffe und Sichtgerät sind derart mit der Primärwaffe gekoppelt, dass die Ausführung sowohl als primär stabilisierte Waffe mit mechanisch angekoppeltem Sichtgerät als auch als primär stabilisiertes Sichtgerät mit nachgeführter Waffe realisierbar ist.

Die Primärwaffe 2 mit ihrem Waffenrohr 2.1 wird von einer im Bereich der Vorderwand 1.1 des Gehäuses angeordneten schwenkbaren Wiegenwalze 2.2 getragen, wobei die Schildzapfen 2.3 in mit dem Gehäuse verbundenen Lagern 2.4 gelagert sind. Diese Lager 2.4 sind als Einschublagerstellen ausgebildet. An einer der Einschublagerstellen ist in nicht dargestellter Weise ein Stellungsgeber für die Elevationsachse e2 der Primärwaffe angeordnet.

Die Wiegenwalze 2.2 weist an ihrer Vorderseite eine das Gehäuse an der Vorderwand 1.1 abdeckende Blende 2.5 auf. Unmittelbar neben der Wiegenwalze ist außerhalb des Gehäuses 1 in einem Absatz 1.41 der Seitenwand 1.4 des Gehäuses das Sichtgerät 3 derart angeordnet, dass seine Elevationsachse e3 koaxial zur Schildzapfenachse e2 der Primärwaffe 2 verläuft und das Sichtgerät 3 bei der dargestellten Ausführungsform direkt mit dem Schildzapfen 2.3 der Primärwaffe gekoppelt ist. An der vom Sichtgerät 3 abgewandten Seite der Primärwaffe 1 ist neben dieser in einem Absatz 1.31 der Seitenwand 1.3 des Gehäuses, also ebenfalls außerhalb des Gehäuses 1, die Sekundärwaffe 4 derart angeordnet, dass ihre Elevationsachse e4 in Schussrichtung gesehen um einen vorgegebenen Betrag vor der Schildzapfenachse e2 der Primärwaffe 2 verläuft.

Wie den Fig. 7 bis 9 gut zu entnehmen, ist der Schildzapfen 4.2 der Sekundärwaffe 4 mit dem Schildzapfen 2.3 der Primärwaffe 2 über ein Parallelogrammgestänge 5-5.1 gekoppelt.

Die Anordnung ist bei der dargestellten Ausführungsform insgesamt so, dass die Elevationsachse e4 der Sekundärwaffe 4 in der gleichen horizontalen Ebene liegt wie die Elevationsachse e2 der Primärwaffe 2 und die Elevationsachse e3 des Sichtgerätes 3.

Als Richtantrieb für die Elevationsbewegung der Primärwaffe 2 dient ein Elektroantrieb, der im dargestellten Ausführungsbeispiel als Linearaktuator 6 ausgebildet ist. Die Munitionszuführung zur Primärwaffe 2 erfolgt von der Unterseite des Gehäuses 1 her aus einem dort angesetzten Munitionsbehälter 7, aus dem die Munition über Führungseinrichtungen 2.6 der Primärwaffe zugeführt wird. Die Munitionszuführung zur Sekundärwaffe 4 erfolgt von der Außenseite des Gehäuses 1 her, an die ein Munitionsbehälter 10 (Fig. 5) ansetzbar ist.

Die Führung und Bedienung von Primärwaffe 2, Sekundärwaffe 4 und Sichtgerät 3 erfolgen von einer nicht dargestellten Bedienungsstation aus, die beispielsweise in einem Kampffahrzeug angeordnet sein kann, auf dem die Waffenstation angeordnet ist. Dies wird weiter unten noch einmal erläutert.

Die notwendigen elektrischen und elektronischen Betätigungs- und Steuereinrichtungen für die Führung und Betätigung von Primärwaffe, Sekundärwaffe und Sichtgerät sind innerhalb des Gehäuses 1 angeordnet. Um den Zugang zu diesen Einrichtungen von außen her zu ermöglichen, ist in der Dachplatte 1.5 des Gehäuses 1 eine mit einem aufklappbaren Deckel 1.51 verschlossene Zugangsöffnung angeordnet. Weiterhin ist am Gehäuse 1 eine Funk-Antenne 8 angeordnet.

Schließlich ist an der Unterseite des Gehäuses 1 ein Drehkranz 9 angeordnet, mittels dessen die Waffenstation auf eine Tragstruktur um die vertikale Achse drehbar aufgesetzt werden kann. Diese Tragstruktur kann beispielsweise die Dachplatte eines Kampffahrzeugs sein. Das Gehäuse 1 ist von unten her, also auch aus dem Innenraum eines Kampffahrzeugs heraus, zugänglich. Als Richtantrieb für die azimutale Bewegung des Gehäuses kann ein Elektroantrieb dienen.

Die Fig. 10 u. 11 zeigen Anwendungsbeispiele für die Anordnung der Waffenstation nach Fig. 1 bis 9 auf der Dachplatte eines Kampffahrzeugs.

In Fig. 10 ist die Dachplatte D1 eines im übrigen nicht dargestellten Kampffahrzeugs K1 zu erkennen. Auf der Dachplatte sind in üblicher Weise zu beiden Seiten der Längsmittelebene Ein/Ausstiegs-Luken L1.1 und L1.2 angeordnet. Hinter diesen Ein/Ausstiegs-Luken ist die bereits beschriebenene Waffenstation mit dem Gehäuse 1, der Primärwaffe 2, dem Sichtgerät 3 und der Sekundärwaffe 4 so angeordnet, dass das Waffenrohr 2.1 der Primärwaffe 2 in der Stellung parallel zur Längsrichtung des Fahrzeugs im Bereich zwischen den beiden Ein/Ausstiegs-Luken L1.1 und L1.2 angeordnet ist, so dass keine Beeinträchtigung der Mannschaft beim Einsteigen und Aussteigen auftritt. Durch die oben beschriebene zurückgesetzte Anordnung der Sekundärwaffe 4 ist dafür gesorgt, dass der Abstand zwischen der Elevationsachse e4 der Sekundärwaffe 4 und der Elevationsachse e2 der Primärwaffe 2, bezogen auf die Länge des Laufs 4.1 der Sekundärwaffe 4, so bemessen ist, dass der Lauf 4.1 der Sekundärwaffe 4 außerhalb des Bereichs der Ein/Ausstiegs-Luken L1.1 und L 1.2 liegt.

Wie in Fig. 11 dargestellt, kann die Waffenstation auch auf einem anderen Fahrzeugtyp angeordnet werden. Das als Radfahrzeug ausgebildete Kampffahrzeug K2 besitzt eine Dachplatte D2, und auf dem vorderen Abschnitt dieser Dachplatte sind Luken zu beiden Seiten der Längsmittelachse angeordnet. Wie aus Fig. 11 zu erkennen, ist auf eine der beiden Öffnungen der Luken das Gehäuse 1' der Waffenstation mit Primärwaffe 2', Sichtgerät 3' und Sekundärwaffe 4' aufgesetzt, während die andere Öffnung in der Dachplatte D2 weiterhin als Luke L2.2 ausgebildet ist.

In den beiden Ausführungsbeispielen nach Fig. 10 u. 11 ist das Gehäuse 1 bzw. 1' in der bereits oben erläuterten Weise über einen Drehkranz 9 auf dem Fahrzeug angeordnet und um die vertikale Achse schwenkbar. Durch die geringe Bauhöhe der Waffenstation wird in allen Fällen eine geringe Gesamthöhe des Fahrzeugs erreicht, die eine Luftverladung ermöglicht.

## Patentansprüche

1. Modulare Waffenstation, insbesondere zur Anordnung auf einem Kampffahrzeug, mit einer als Maschinenkanone ausgebildeten Primärwaffe und einer der Primärwaffe nachgeführten Sekundärwaffe sowie einem an die Primärwaffe angekoppeltes Sichtgerät, **dadurch gekennzeichnet, dass** sie ein mindestens durch eine Vorderwand (11), eine Rückwand (1.2), zwei Seitenwände (1.3,1.4) und eine Dachplatte (1.5) geschlossenes Gehäuse (1) aufweist, wobei im Bereich der Vorderwand (1.1) eine die Primärwaffe (2) tragende, in Elevation schwenkbare Wiegenwalze (2) angeordnet ist und unmittelbar neben der Wiegenwalze das Sichtgerät (3) angeordnet ist, während die Sekundärwaffe (4) an der vom Sichtgerät (3) abgewandten Seite der Primärwaffe (2) neben dieser derart angeordnet ist, dass ihre Elevationsachse (e4) in Schussrichtung gesehen um einen vorgegebenen Betrag vor der Schildzapfenachse (e2) der Primärwaffe (2) verläuft und der Schildzapfen (4.2) der Sekundärwaffe (4) mit dem Schildzapfen (2.3) der Primärwaffe (2) über ein Parallelogrammgestänge (5-5.1) gekoppelt ist.

2. Waffenstation nach Anspruch 1, **dadurch gekennzeichnet, dass** die Elevationsachse (e3) des Sichtgerätes (3) koaxial zur Schildzapfenachse (e2) der Primärwaffe (2) verläuft und das Sichtgerät (3) mechanisch mit dem Schildzapfen (2.3) gekoppelt ist.

3. Waffenstation nach Anspruch 1, **dadurch gekennzeichnet, dass** das Sichtgerät mit der Primärwaffe elektrisch gekoppelt ist.

4. Waffenstation nach Anspruch 2, **dadurch gekennzeichnet, dass** die Elevationsachse (e4) der Sekundärwaffe (4) in der gleichen horizontalen Ebene liegt wie die Schildzapfenachse (e2) der Primärwaffe (2).

5. Waffenstation nach einem der Ansprüche 1 bis 4, **dadurch gekennzeichnet, dass** die Wiegenwalze (2.2) an ihrer Vorderseite eine das Gehäuse (1) an der Vorderseite abdeckende Blende (2.5) aufweist.

6. Waffenstation nach einem der Ansprüche 1 bis 5, **dadurch gekennzeichnet, dass** der Richtantrieb für die Elevationsbewegung der Primärwaffe (2) als Elektroantrieb ausgebildet ist.

7. Waffenstation nach Anspruch 6, **dadurch gekennzeichnet, dass** der Richtantrieb für die Elevationsbewegung der Primärwaffe (2) als elektrischer Linearaktuator (6) ausgebildet ist.

8. Waffenstation nach einem der Ansprüche 1 bis 7, **dadurch gekennzeichnet, dass** der Schildzapfen (2.3) der Primärwaffe (2) über zwei Einschublagerstellen (2.4) im Gehäuse (1) gelagert ist.

9. Waffenstation nach Anspruch 8, **dadurch gekennzeichnet, dass** an einer der Einschublagerstellen (2.4) ein Stellungsgeber für die Elevationsachse angeordnet ist.

10. Waffenstation nach einem der Ansprüche 1 bis 9, **dadurch gekennzeichnet, dass** die Führung und Bedienung von Primärwaffe (2), Sichtgerät (3) und Sekundärwaffe (4) von einer Bedienungsstation außerhalb der Waffenstation erfolgt.

11. Waffenstation nach einem der Ansprüche 1 bis 10, **dadurch gekennzeichnet, dass** die Munitionszuführung zur Primärwaffe (2) von der Unterseite des Gehäuses (1) her erfolgt.

12. Waffenstation nach Anspruch 11, **dadurch gekennzeichnet, dass** an die Unterseite des Gehäuses (1) ein Munitionsbehälter (7) ansetzbar ist.

13. Waffenstation nach einem der Ansprüche 1 bis 12, **dadurch gekennzeichnet, dass** die Munitionszuführung zur Sekundärwaffe (4) von der Außenseite des Gehäuses (1) her erfolgt.

14. Waffenstation nach Anspruch 13, **dadurch gekennzeichnet, dass** an die Außenseite des Gehäuses (1) ein Munitionsbehälter (10) ansetzbar ist.

15. Waffenstation nach einem der Ansprüche 1 bis 14, **dadurch gekennzeichnet, dass** die Sekundärwaffe (4) an der Außenseite des Gehäuses (1) in einem Absatz (1.31) der Seitenwand (1.3) des Gehäuses angeordnet ist.

16. Waffenstation nach einem der Ansprüche 1 bis 15, **dadurch gekennzeichnet, dass** das Sichtgerät (3) an der Außenseite des Gehäuses (1) in einem Absatz (1.41) der Seitenwand (1.4) des Gehäuses angeordnet ist.

17. Waffenstation nach einem der Ansprüche 1 bis 16, **dadurch gekennzeichnet, dass** das Sichtgerät (3) mit einer optoelektronischen Sensorik ausgestattet ist.

18. Waffenstation nach einem der Ansprüche 1 bis 17, **dadurch gekennzeichnet, dass** in der Dachplatte (1.5) und/oder der Rückwand (1.2) des Gehäuses (1) eine mit einem aufklappbaren Deckel (1.51) verschlossene Zugangsöffnung zu Betätigungs- und Steuereinrichtungen für Primärwaffe (2), Sichtgerät (3) und Sekundärwaffe (4) angeordnet ist.

19. Waffenstation nach einem der Ansprüche 1 bis 18, **dadurch gekennzeichnet, dass** am Gehäuse (1) eine Antenne (8) zum Empfang von Funksignalen angeordnet ist.

20. Waffenstation nach einem der Ansprüche 1 bis 19, **dadurch gekennzeichnet, dass** das Gehäuse (1) der Waffenstation über einen Drehkranz (9) auf eine Tragstruktur um die Vertikalachse schwenkbar aufsetzbar ist.

21. Waffenstation nach Anspruch 20, **dadurch gekennzeichnet, dass** als Antrieb der Schwenkbewegung des Gehäuses (1) um die Vertikalachse ein Elektroantrieb dient.

22. Waffenstation nach Anspruch 20 oder 21, **dadurch gekennzeichnet, dass** die Tragstruktur die Dachplatte (D1, D2) eines Kampffahrzeugs (K1, K2) ist.

23. Waffenstation nach Anspruch 22, **dadurch gekennzeichnet, dass** die Waffenstation derart auf einem hinteren Abschnitt der Dachplatte (D1) eines Kampffahrzeugs (K1) angeordnet ist, dass das Waffenrohr (2.1) der Primärwaffe (2) in der Stellung parallel zur Längsrichtung des Fahrzeugs im Bereich zwischen zwei Luken (L1.1, L1.2) verläuft.

24. Waffenstation nach Anspruch 23, **dadurch gekennzeichnet, dass** der Abstand zwischen der Elevationsachse (e4) der Sekundärwaffe (4) von der Schildzapfenachse (e2) der Primärwaffe (2) und die Länge des Laufs (4.1) der Sekundärwaffe (4) so bemessen sind, dass der Lauf (4.1) der Sekundärwaffe (4) außerhalb des Bereichs der Luken (L1.1, L1.2) liegt.

25. Waffenstation nach Anspruch 22, **dadurch gekennzeichnet, dass** die Waffenstation derart auf einem vorderen Abschnitt der Dachplatte (D2) eines Kampffahrzeugs (K2) angeordnet ist, dass sie über einer für eine Luke vorgesehenen Öffnung der Dachplatte (D2) angeordnet ist.

## Claims

1. Modular weapon station, in particular for disposing on a combat vehicle, comprising a primary weapon in the form of an automatic cannon and a secondary weapon that mechanically tracks the primary weapon, as well as a viewing device coupled to the primary weapon, **characterized in that** it comprises a housing (1) that is closed at least by means of a front wall (1.1), a back wall (1.2), two side walls (1.3, 1.4) and a roof panel (1.5), wherein disposed in the region of the front wall (1.1) is a cradle roller (2), which carries the primary weapon (2) and is pivotable in elevation, and immediately alongside the cradle roller the viewing device (3) is disposed, while the secondary weapon (4) is disposed on the side of the primary weapon (2) remote from the viewing device (3) alongside the primary weapon (1) in such a way that its axis of elevation (e4), viewed in firing direction, extends by a predefined amount in front of the trunnion axis (e2) of the primary weapon (2) and the trunnion (4.2) of the secondary weapon (4) is coupled to the trunnion (2.3) of the primary weapon (2) by a parallelogram linkage (5-5.1).

2. Weapon station according to claim 1, **characterized in that** the axis of elevation (e3) of the viewing device (3) extends coaxially with the trunnion axis (e2) of the primary weapon (2) and the viewing device (3) is mechanically coupled to the trunnion (2.3).

3. Weapon station according to claim 1, **characterized in that** the viewing device is electrically connected to the primary weapon.

4. Weapon station according to claim 2, **characterized in that** the axis of elevation (e4) of the secondary weapon (4) lies in the same horizontal plane as the trunnion axis (e2) of the primary weapon (2).

5. Weapon station according to one of claims 1 to 4, **characterized in that** the cradle roller (2.2) has on its front a screen (2.5), which covers the housing (1) at the front.

6. Weapon station according to one of claims 1 to 5, **characterized in that** the directional drive for the elevation movement of the primary weapon (2) takes the form of an electric drive.

7. Weapon station according to claim 6, **characterized in that** the directional drive for the elevation movement of the primary weapon (2) takes the form of an electric linear actuator (6).

8. Weapon station according to one of claims 1 to 7, **characterized in that** the trunnion (2.3) of the primary weapon (2) is mounted by means of two plug-in bearing points (2.4) in the housing (1).

9. Weapon station according to claim 8, **characterized in that** on one of the plug-in bearing points (2.4) a position transducer for the axis of elevation is disposed.

10. Weapon station according to one of claims 1 to 9, **characterized in that** the guidance and operation of primary weapon (2), viewing device (3) and secondary weapon (4) is effected from a control station outside of the weapon station.

11. Weapon station according to one of claims 1 to 10, **characterized in that** the supply of ammunition to the primary weapon (2) is effected from the underside of the housing (1).

12. Weapon station according to claim 11, **characterized in that** an ammunition container (7) is attachable to the underside of the housing (1).

13. Weapon station according to one of claims 1 to 12, **characterized in that** the supply of ammunition to the secondary weapon (4) is effected from the outside of the housing (1).

14. Weapon station according to claim 13, **characterized in that** an ammunition container (10) is attachable to the exterior of the housing (1).

15. Weapon station according to one of claims 1 to 14, **characterized in that** the secondary weapon (4) is disposed on the exterior of the housing (1) in a recess (1.31) of the side wall (1.3) of the housing.

16. Weapon station according to one of claims 1 to 15, **characterized in that** the viewing device (3) is disposed on the exterior of the housing (1) in a recess (1.41) of the side wall (1.4) of the housing.

17. Weapon station according to one of claims 1 to 16, **characterized in that** the viewing device (3) is equipped with optoelectronic sensors.

18. Weapon station according to one of claims 1 to 17, **characterized in that** disposed in the roof panel (1.5) and/or the back wall (1.2) of the housing (1) is an access opening closable by means of a fold-open cover (1.51) for affording access to actuating and control devices for primary weapon (2), viewing device (3) and secondary weapon (4).

19. Weapon station according to one of claims 1 to 18, **characterized in that** disposed on the housing (1) is an aerial (8) for receiving radio signals.

20. Weapon station according to one of claims 1 to 19, **characterized in that** the housing (1) of the weapon station is mountable pivotably about the vertical axis by means of a live ring (9) onto a supporting structure.

21. Weapon station according to claim 20, **characterized in that** as a drive for the pivoting movement of the housing (1) about the vertical axis an electric drive is used.

22. Weapon station according to claim 20 or 21, **characterized in that** the supporting structure is the roof panel (D1, D2) of a combat vehicle (K1, K2).

23. Weapon station according to claim 22, **characterized in that** the weapon station is disposed in such a way on a rear portion of the roof panel (D1) of a combat vehicle (K1) that the gun barrel (2.1) of the primary weapon (2) in the position parallel to the longitudinal direction of the vehicle extends in the region between two hatches (L1.1, L1.2).

24. Weapon station according to claim 23, **characterized in that** the distance between the axis of elevation (e4) of the secondary weapon (4) from the trunnion axis (e2) of the primary weapon (2) and the length of the barrel (4.1) of the secondary weapon (4) are so dimensioned that the barrel (4.1) of the secondary weapon (4) lies outside of the region of the hatches (L1.1, L1.2).

25. Weapon station according to claim 22, **characterized in that** the weapon station is disposed in such a way on a front portion of the roof panel (D2) of a combat vehicle (K2) that it is disposed over an opening of the roof panel (D2) that is provided for a hatch.

## Revendications

1. Station d'armement modulaire, destinée en particulier à être placée sur un véhicule de combat, comprenant une arme primaire conçue sous forme de canon mitrailleur et une arme secondaire asservie à l'arme primaire ainsi qu'un appareil de visée couplé à l'arme primaire, **caractérisée en ce qu'**elle présente un carter (1) fermé au moins par une paroi avant (1.1), une paroi arrière (1.2), deux parois latérales (1.3, 1.4) et une plaque de toit (1.5), un berceau cylindrique (2.2) portant l'arme primaire (2) et pouvant basculer en élévation étant disposé dans la zone de la paroi avant (1.1) et l'appareil de visée (3) étant disposé directement à côté du rouleau de berceau, alors que l'arme secondaire (4) est disposée sur le côté, opposé à l'appareil de visée (3), de l'arme primaire (2) à côté de celle-ci de telle sorte que son axe d'élévation (e4), vu dans le sens de tir, est disposé selon une distance prédéfinie devant l'axe de tourillon (e2) de l'arme primaire (2) et le tourillon (4.2) de l'arme secondaire (4) est couplé avec le tourillon (2.3) de l'arme primaire (2) au moyen de tringle à parallélogramme (5-5.1).

2. Station d'armement selon la revendication 1, **caractérisée en ce que** l'axe d'élévation (e3) de l'appareil de visée (3) est agencé sur le même axe de l'axe de tourillon (e2) de l'arme primaire (2) et l'appareil de visée (3) est couplé mécaniquement au tourillon (2.3)

3. Station d'armement selon la revendication 1, **caractérisée en ce que** l'appareil de visée est couplé électriquement à l'arme primaire.

4. Station d'armement selon la revendication 2, **caractérisée en ce que** l'axe d'élévation (e4) de l'arme secondaire (4) est disposé dans le même plan horizontal que l'axe de tourillon (e2) de l'arme primaire (2).

5. Station d'armement selon l'une quelconque des revendications 1 à 4, **caractérisée en ce que** le berceau cylindrique (2.2) présente sur son côté avant un cache (2.5) couvrant le carter (1) sur le côté avant.

6. Station d'armement selon l'une quelconque des revendications 1 à 5, **caractérisée en ce que** l'entraînement de pointage pour le mouvement d'élévation de l'arme primaire (2) est conçu comme entraînement électrique.

7. Station d'armement selon la revendication 6, **caractérisée en ce que** l'entraînement de pointage pour le mouvement d'élévation de l'arme primaire (2) est conçu comme actionneur linéaire (6) électrique.

8. Station d'armement selon l'une quelconque des revendications 1 à 7, **caractérisée en ce que** le tourillon (2.3) de l'arme primaire (2) est logé au moyen de deux points de palier enfichables (2.4) dans le carter (1).

9. Station d'armement selon la revendication 8, **caractérisée en ce qu'**un capteur de position pour l'axe d'élévation est disposé sur l'un des points de palier enfichables (2.4).

10. Station d'armement selon l'une quelconque des revendications 1 à 9, **caractérisée en ce que** le guidage et la commande de l'arme primaire (2), de l'appareil de visée (3) et de l'arme secondaire (4) s'effectuent à partir d'une station de commande située à l'extérieur de la station d'armement.

11. Station d'armement selon l'une quelconque des revendications 1 à 10, **caractérisée en ce que** l'arrivée de munitions à l'arme primaire (2) s'effectue à partir du côté inférieur du carter (1).

12. Station d'armement selon la revendication 11, **caractérisée en ce qu'**un réservoir de munitions (7) peut être placé sur le côté inférieur du carter (1).

13. Station d'armement selon l'une quelconque des revendications 1 à 12, **caractérisée en ce que** l'arrivée de munitions à l'arme secondaire (4) s'effectue à partir du côté extérieur du carter (1).

14. Station d'armement selon la revendication 13, **caractérisée en ce qu'**un réservoir à munitions (10) peut être placé sur le côté extérieur du carter (1).

15. Station d'armement selon l'une quelconque des revendications 1 à 14, **caractérisée en ce que** l'arme secondaire (4) est disposée sur le côté extérieur du carter (1) dans un décrochement (1.31) de la paroi latérale (1.3) du carter.

16. Station d'armement selon l'une quelconque des revendications 1 à 15, **caractérisée en ce que** l'appareil de visée (3) est disposé sur le côté extérieur du carter (1) dans un décrochement (1.41) de la paroi latérale (1.4).

17. Station d'armement selon l'une quelconque des revendications 1 à 16, **caractérisée en ce que** l'appareil de visée (3) est équipé d'un capteur optoélectronique.

18. Station d'armement selon l'une quelconque des revendications 1 à 17, **caractérisée en ce que** dans la plaque de toit (1.5) et/ou la paroi arrière (1.2) du carter (1) est disposée une ouverture d'accès, fermée avec un couvercle (1.51) rabattable, pour des dispositifs d'actionnement et moyens de commande pour l'arme primaire (2), l'appareil de visée (3) et l'arme secondaire (4).

19. Station d'armement selon l'une quelconque des revendications 1 à 18, **caractérisée en ce qu'**une antenne (8) pour la réception des signaux radio est disposée sur le carter (1).

20. Station d'armement selon l'une quelconque des revendications 1 à 19, **caractérisée en ce que** le carter (1) de la station d'armement peut être posé au moyen d'une couronne crantée (9) sur une structure porteuse de façon à pouvoir basculer autour de l'axe vertical.

21. Station d'armement selon la revendication 20, **caractérisée en ce qu'**un entraînement électrique sert d'entraînement du mouvement de basculement du carter (1) autour de l'axe vertical.

22. Station d'armement selon la revendication 20 ou 21, **caractérisée en ce que** la structure porteuse est la plaque de toit (D1, D2) d'un véhicule de combat (K1, K2).

23. Station d'armement selon la revendication 22, **caractérisée en ce que** la station d'armement est disposée sur une partie arrière de la plaque de toit (D1) d'un véhicule de combat (K1), de telle sorte que le tube d'arme (2.1) de l'arme primaire (2) est agencé dans la position parallèlement à la direction longitudinale du véhicule dans la zone située entre deux trappes (L1.1, L 1.2).

24. Station d'armement selon la revendication 23, **caractérisée en ce que** la distance entre l'axe d'élévation (e4) de l'arme secondaire (4) à l'axe de tourillon (e2) de l'arme primaire (2) et la longueur du canon (4.1) de l'arme secondaire (4) sont dimensionnées de telle sorte que le canon (4.1) de l'arme secondaire (4) est situé à l'extérieur de la zone des trappes (L1.1, LL1.2).

25. Station d'armement selon la revendication 22, **caractérisée en ce que** la station d'armement est disposée sur une partie avant de la plaque de toit (D2) d'un véhicule de combat (K2), de telle sorte qu'elle est disposée au-dessus d'une ouverture prévue pour une trappe de la plaque de toit (D2).
